# EUROPÄISCHE PATENTSCHRIFT

(11) **EP 0 163 219 B1**
(45) Veröffentlichungstag und Bekanntmachung des Hinweises auf die Patenterteilung: **24.08.1988**
(21) Anmeldenummer: 85106123.4
(22) Anmeldetag: 18.05.1985
(51) Int. Cl.: B25B 5/12, B23Q 3/08

(54) **Tragplatte mit Spannvorrichtung**
Carrier plate with a clamping device
Plaque porteuse avec dispositif de serrage

(30) Priorität: 28.05.1984 DE 3419878
(43) Veröffentlichungstag der Anmeldung: 04.12.1985
(73) Patentinhaber: DE-STA-CO Metallerzeugnisse GmbH, D-61449 Steinbach/Ts. (DE)
(72) Erfinder: Ehrenfied, Matthias, D-6073 Egelsbach (DE)
(74) Vertreter: Wolf, Günter, Dipl.Ing.

(56) Entgegenhaltungen:
- DD-A- 135 455
- US-A- 1 274 451
- US-A- 3 165 309
- US-A- 3 480 271

## Beschreibung

Die Erfindung betrifft eine Tragplatte mit Spannvorrichtung gemäss Oberbegriff des Hauptanspruches. Eine Spannvorrichtung, die die Merkmale des Oberbegriffs des Hauptanspruches aufweist, ist bereits aus dem Dokument DD-A 135455 bekannt. Der weitere diesbezügliche einschlägige Stand der Technik wird bspw. durch folgende Druckschriften repräsentiert: DE-U 7 806 055, GB-A 778 865, US-A 3 480 271 und US-A 2 436 941. Solche Spannvorrichtungen werden bspw. an Werkstücksauflageplatten od. dgl. an- oder aufgesetzt befestigt, wobei der Spannhebel in Schliessstellung das betreffende Werkstück (bspw. Karosserie oder Karosserieteil) gegen die Auflageplatte drückt und festgespannt hält. Dies bedeutet, dass die Auflageplatte rings um die Kontur des betreffenden Werkstückes mit Spannvorrichtungen besetzt ist. Durch moderne Fertigungsmethoden, insbesondere in der Autoindustrie, ist die Forderung entstanden, die im Zuge einer Fertigungsstrasse hintereinander angeordneten, aber auch beliebig im Bedarfsfall herausnehmbaren Transportwagen mit Spannvorrichtungen auszustatten, die mit möglichst geringer Raumbeanspruchung am Werkstück ansetzbar sind und die bei Nichtbedarf vôllig in bzw. unter der eigentlichen Aufstellfläche des Transportwagens zum Verschwinden gebracht werden können. Abgesehen davon ist eine solche Forderung bspw. auch für Ladeflächen von Interesse, die bspw. genormte Container aufnehmen sollen, da man bei Erfüllung dieser Forderung den betreffenden Gegenstand, von Spannvorrichtungen unbehindert, in bezug auf die Ladefläche auf-und abschieben kann.

Der Erfindung liegt also die Aufgabe zugrunde, unter Voraussetzung des Vorhandenseins möglichst kleiner Durchgriffsöffnungen in der Auflagefläche eine Tragplatte mit Spannvorrichtung zu schaffen, bei der mit möglichst geringem Abstand und möglichst geringer Raumbeanspruchung der Spannhebel aus der Auflagefläche zum Auftauchen, in Spannstellung zum Werkstück geschwenkt und mit Übertotpunktverriegelung unter Spannung gebracht und umgekehrt wieder entspannt bzw. entriegelt, abgeschwenkt und versenkt werden kann.

Diese Aufgabe ist durch eine Tragplatte mit Spannvorrichtung der eingangs genannten Art nach der Erfindung durch die im Kennzeichen des Hauptanspruches angeführten Merkmale gelöst. Vorteilhafte, bevorzugte und praktische Ausführungs- und Weiterbildungsformen ergeben sich nach den Unteransprüchen.

Durch die erfindungsgemässe Lösung sind die gestellten Forderungen denkbar einfach erfüllt, und es ergeben sich folgende Vorteile: Die Spannkräfte vergleichbarer «normaler» Spannvorrichtungen sind ohne weiteres erreichbar. Zum Vollzug des speziellen Bewegungsablaufes des Spannhebels ist nur ein relativ kurzer Hub von der Antriebsseite her erforderlich, was noch näher erläutert wird. Es ergibt sich eine schmale Baubreite, und die Durchgriffsöffnung an der Tragplatte für den Spannhebel braucht nur Abmessungen, die in der Breite nur geringfügig grösser sein müssen als die Dicke des Spannhebels und die in der Länge nur etwa dem Dreifachen seiner Breite zu entsprechen haben, da der Spannhebel, dessen eigentlicher Spannteil hakenartig ausgebildet ist, nur eine enge, bogenartige Bewegung ausführt. Bei Anordnung mehrerer Spannvorrichtungen an der Tragplatte können die in einer Linie nebeneinander angeordneten Spannvorrichtungen von nur einem zentralen Antriebselement aus angetrieben werden, wobei lediglich für eine entsprechende Verbindung bzw. Kopplung der Vorrichtungsteile gesorgt werden muss, in die die Antriebsbewegung einzuleiten ist. Selbstverständlich kann der Bewegungs- und Spannantrieb ausser der bevorzugten automatischen Betätigung pneumatischer oder hydraulischer Art auch von Hand erfolgen.

Die erfindungsgemässe Tragplatte wird nachfolgend an Hand der zeichnerischen Darstellung eines Ausführungsbeispieles näher erläutert. Es zeigt schematisch
Fig.1 einen Tragplattenabschnitt mit Spannvorrichtung in versenkter Stellung;
Fig. 2 den Tragplattenabschnitt gemäss Fig. 1 mit Spannvorrichtung in einer Zwischenstellung beim Ausfahren;
Fig. den Tragplattenabschnitt mit Spannvorrichtung in Spannstellung und
Fig.4 eine Seitenansicht des Tragplattenabschnittes mit Spannvorrichtung.

Wie aus Fig. 1-3 erkennbar, besteht die Spannvorrichtung der Tragplatte 13 aus einem Gelenkviereck, gebildet aus den Schwingen 2, 3, dem Spannhebel 1 und aus einer festen Verbindung (Trägerplatte 13'), an der die stationären Gelenke 9, 10 der Schwingen 2, 3 angeordnet sind. Das Antriebsglied 6 ist aus einem Kniehebel 6' gebildet, dessen stationäres Gelenk 15 ebenfalls an der Trägerplatte 13' sitzt. Der Spannhebel 1 überragt mit seinem als Haken 1" ausgebildeten Spannteil 1' das Gelenk4 der Schwinge 3.

Der am Gelenk 11 eingeleitete Bewegungsantrieb führt zu einer Bewegung der Teile 6_{'}, 2, 3, 1 im Sinne der eingezeichneten Pfeile, wobei bspw. die Punkte A, B des Hakens 1" die strichpunktierten, sehr schmalen Kurven durchfahren (Fig. 2). Die Stellungen gemäss Fig. 2, 3 bedürfen keiner Einzelerläuterung und dienen zur Verdeutlichung einer Zwischenstellung und der Spannstellung, bei der der Kniehebel 6' sich in etwas durchgedrückter Übertotpunktstellung befindet. Die Auftauchbewegung des als Haken 1_{"} ausgebildeten Spannhebels 1 vollzieht sich also in einem sehr schmalen Bereich, so dass die Durchgriffsöffnung 14 in der Auflageplatte 13, unter der senkrecht die Trägerplatte 13' in geeigneter Weise befestigt ist, entsprechend klein gehalten werden kann.

Beim dargestellten Ausführungsbeispiel erfolgt der Antrieb durch einen am Gelenk 16 der Trägerplatte 13' angelenkten Pneumatikzylinder 17. Im Stellweg des Kniehebels 6_{'} ist ein Übertotpunktanschlag 7 ebenfalls an der Trägerplatte 13' befestigt, der dafür sorgt, dass sich das Hakenende 8' bei weiterem Druck der Kolbenstange nicht wieder vom zu spannenden Gegenstand leicht abhebt und die Gelenkglieder des Kniehebels nicht nach oben durchgedrückt werden können. Die Möglichkeit der Erreichung einer Übertotpunktstellung auch bei dieser Vorrichtung ist insofern wesentlich, als die Spannstellung unabhängig vom An- oder Nichtanliegen des Druckes im Zylinder erhalten bleiben muss.

Wie ohne weiteres vorstellbar und wie erwähnt, kann bei Anordnung einer ganzen Reihe von Spannvorrichtungen an der Tragplatte 13, die gemäss Fig. 4 nur eine geringe Baubreite haben, senkrecht zur Darstellungsebene eine entsprechend geführte Koppelungsstange angeordnet werden, die mit einer am Ende gabelartig ausgebildeten Kolbenstange erfasstwird und wobei die Bereiche an den Gelenken 11 als Rollen ausgebildet sind, gegen die die Koppelungsstange drückt. Eine feste Verbindung der Kolbenstange mit dem Kniegelenk 11, wie dargestellt, ist nämlich - dies gilt auch für eine Einzelanordnung der Vorrichtung mit eigenem Antrieb - nicht zwingend erforderlich, da der Kniehebel 6' bei zurückgefahrener Kolbenstange des Zylinders 17 ohne weiteres mit anderen geeigneten Mitteln aus der in Fig. 3, 4 gezeigten Übertotpunktstellung herausgedrückt werden kann. Dafür könnte natürlich auch ein weiterer Stellzylinder vorgesehen werden, gekoppelt mit einem zu verstellenden Keil, der auf das Kniegelenk 11 wirkt. Derartige nur in Wirkverbindung bringbare Antriebselemente sind insbesondere für die erwähnten Transportwagen in der Autoindustrie von Interesse, da diese Wagen einzeln aus Fertigungsstrassen im Bedarfsfall und den darauf befindlichen festgespannten Werkstücken auskoppelbar sein müssen.

Da die Spannvorrichtung der Tragplatte 13 äusserst kurzhubig zu bewegen ist (die Darstellungen haben den Massstab von etwa 1:1), ist es auch absolut problemlos, für einen Handantrieb zu sorgen, der bspw. mit einer geeignet bemessenen Kurve das Kniegelenk 11 nach oben drückt. Die Kurzhubigkeit der Spannvorrichtung, die dadurch auch wenig raumbeanspruchend in beengten Räumen untergebracht werden kann, kommt dadurch zustande, dass der Spannhebel 1 aus einer gewissermassen liegenden Stellung mit einer engen Bogenbewegung aufgerichtet und am Ende dieser Aufrichtbewegung wieder geringfügig nach unten gezogen und in Spannstellung gebracht wird. Der Betätigungszylinder 17 muss dabei keineswegs der Spannvorrichtung, wie dargestellt, senkrecht zugeordnet werden, sondern dieser kann unter Zwischenschaltung eines geeigneten Bewegungsumsetzers (Kurvenführungsstück od. dgl.) am Kopf der Kolbenstange auch ohne weiteres horizontal angeordnet werden.

Die Bezeichnung «Tragplatte» ist natürlich so zu verstehen, dass es sich auch um eine Anlegeplatte handeln kann, an die der festzuspannende Gegenstand seitlich angesetzt und dann, wie beschrieben, festgespanntwird.

## Patentansprüche

1. Tragplatte, insbesondere Transportwagen-oder Palettentragplatte, mit Spannvorrichtung für auf der mit Durchgriffsöffnung (14) versehenen Platte (13) festspannbare Gegenstände, bestehend aus einer unter der Platte (13) angeordneten Spannvorrichtung, die einen in Form eines Hakens (1") ausgebildeten Spannhebel als Verbindungsglied zweier Gelenkglieder (2, 3) aufweist und mit diesen ein an einer Spannvorrichtungstragplatte (13') gelagertes viergliedriges Getriebe bildet, wobei der Spannhebel (1) mit seinem Spannteil (1') das Gelenk (4) des einen Gelenkgliedes (3) überragt und am Getriebe ein Verstellantriebsglied angeordnet ist, dadurch gekennzeichnet, dass die beiden Gelenkglieder (2, 3) mit ihren spannhebelfernen Gelenken (9, 10) als Schwingen an der Tragplatte (13') drehbar gelagert und mit dieser und dem Spannhebel (1) eine Doppelschwinge bilden, dass die beiden anderen Gelenke (4, 5) der Schwingen drehbar, aber unverschieblich mit dem Spannhebel (1) verbunden sind, dass die beiden Gelenkglieder (2, 3) gemeinsam in jeweils gleicher Richtung sowohl gegen als von der Platte (13) weg schwenkbar angeordnet sind, dass der von den Gliedern (2, 3) geführte Spannhebel (1) in Rückzugsstellung parallel oder angenähert parallel und in Spannstellung senkrecht oder angenähert senkrecht zur Platte (13) stehend angeordnet ist und dass das Antriebsglied (6) des Gelenkvierecks in Form eines Kniehebelantriebes (6') ausgebildet ist.

2. Tragplatte nach Anspruch 1, dadurch gekennzeichnet, dass im Bereich des Kniehebelantriebes (6') ein Übertotpunktanschlag (7) angeordnet ist.

3. Tragplatte nach Anspruch 1 oder 2, dadurch gekennzeichnet, dass in Rückzugsstellung des Spannhebels (1) dessen Längsachse (8) in bezug auf die Horizontale einen Winkel von 0° bis etwa 10° und in Spannstellung einen Winkel von etwa 85° bis 90° einschliesst.

4. Tragplatte nach einem der Ansprüche 1 bis 3, dadurch gekennzeichnet, dass am Kniegelenk (11) des Kniehebelantriebes (6') das Ende (12) eines Antriebselementes, wie Kolbenstange eines Pneumatik-, Hydraulikzylinders od.dgl., mit dem Kniegelenk (11) in Wirkverbindung stehend, angeordnet ist.

5. Tragplatte nach einem der Ansprüche 1 bis 4, dadurch gekennzeichnet, dass dem Kniehebelgelenk (11) ein Rückstellantrieb zugeordnet ist.

6. Tragplatte nach einem der Ansprüche 1 bis 5, dadurch gekennzeichnet, dass das spannseitige Ende des Hakens (1") mit einer einstellbaren Druckschraube (18) versehen ist.

7. Tragplatte nach einem der Ansprüche 1 bis 6, dadurch gekennzeichnet, dass bei Anordnung mehrerer Spannvorrichtungen in einer Geraden unter der Tragplatte (13) diese mit einem gemeinsamen, auf ein Verbindungselement, wie Stellstange od.dgl., wirkenden Antriebselement versehen sind.

## Claims

1. Carrier plate, paricularlyfor a truck or pallet, with clamping means for objects which may be secured to the plate (13) which has a through- opening (14), consisting of a clamping device arranged below the plate (13), this clamping device comprising a clamping lever, in the form of a hook (1 "), as the means for connecting two hinged members (2,3), the clamping device forming, with these hinged members, a four-membered gear unit mounted on a mounting plate (13') for the clamping device, the clamping lever (1) with its clamping part (1') projecting over the hinge (4) of one hinged member (3), a movable driving member being provided on the gear unit, characterised in that the two hinged members (2, 3) are pivotably mounted as rocker arms on the mounting plate (13') by means of their hinges (9, 10) remote from the clamping lever and with this mounting plate and the clamping lever (1) they form a double rocker arm, in that the other two hinges (4, 5) of the rocker arms are pivotably but fixedly connected to the clamping lever (1), in that the two hinged members (2, 3) are mounted so as to be jointly pivotable in the same direction both towards and away from the plate (13), in that the clamping lever (1) guided by the members (2, 3) is mounted so as, in the retracted position, to be parallel or substantially parallel, and, in the clamping position, perpendicular or substantially perpendicular to the plate (13) and in that the driving member (6) of the hinged rectangle is in the form of a toggle lever actuator (6').

2. Carrier plate according to claim 1, characterised in that an over dead centre abutment (7) is provided in the region of the toggle lever actuator (6_{'}).

3. Carrier plate according to claim 1 or 2, characterised in that, in the retraced position of the clamping lever (1), its longitudinal axis (8) encloses an angle of 0° up to about 10° relative to the horizontal and, in the clamping position, it encloses an angle of about 85° to 90°.

4. Carrier plate according to one of claims 1 to 3, characterised in that the end (12) of a drive element, such as the piston rod of a pneumatic or hydraulic cylinder or the like, operatively connected to the toggle hinge (11), is provided at the toggle hinge (11) of the toggle lever actuator (6').

5. Carrier plate according to one of claims 1 to 4, characterised in that a return drive is associated with the toggle lever hinge (11).

6. Carrier plate according to one of claims 1 to 5, characterised in that the clamping end of the hook (1") is provided with an adjustable pressing screw (18).

7. Carrier plate according to one of claims 1 to 6, characterised in that, with a plurality of clamping devices arranged in a straight line underneath the carrier plate (13), these clamping devices are provided with a common drive element acting on a connecting member such as an operating rod or the like.

## Revendications

1. Plaque de support, en particulier plaque de support pour chariots transporteurs ou palettes, avec dispositif de serrage pour objets serrables sur la plaque (13) pourvue d'une ouverture de pénétration (14), constituée d'un dispositif de serrage disposé sous la plaque (13), lequel présente un levier de serrage en forme de crochet (1 ") formant élément de liaison entre deux bras oscillants (2, 3), et forme avec ceux-ci un mécanisme à quatre éléments sur une plaque de support à dispositif de serrage (13') le levier de serrage (1) se prolongeant au-delà de l'articulation (4) d'un des bras oscillants (3) par sa partie de serrage (1'), et un élément d'entraînement réglable est prévu dans le mécanisme, caractérisée en ce que les deux bras oscillants (2, 3) sont disposés à rotation sur la plaque de support (13'), par leurs articulations (9, 10) éloignées du levier de serrage, jouent le rôle de bielles oscillantes, et forment avec la dite plaque de support et le levier de serrage (1) une bille double, en ce que les deux autres articulations (4, 3) des bielles sont reliées de manière rotative, mais non déplaçable, au levier de serrage (1), en ce que les deux bras oscillants (2, 3) sont disposés de manière à osciller ensemble, dans une même direction, aussi bien vers la plaque (13) qu'à l'écart de celle-ci, en ce que le levier de serrage (1) commandé par les éléments (2, 3) est disposé, en position de retrait, parallèlement ou quasi parallèlement et, en position de serrage, verticalement ou quasi verticalement à la plaque (13), et que l'élément d'entraînement (6) du quadrilatère d'articulation a la forme d'un entraînement à levier à genouillère (6').

2. Plaque de support selon la revendication 1 caractérisée en ce qu'une butée au-delà du point mort est prévue dans le domaine d'entraînement du levier à genouillère (6').

3. Plaque de support selon la revendication 1 ou 2, caractérisée en ce que l'axe longitudinal (8) du levier de serrage (1) forme, par rapport à l'horizontale, un angle de 0° à 10° environ en position de retrait, et un angle de 85° à 90° environ en position de serrage.

4. Plaque de support selon une des revendications 1 à 3, caractérisée en ce que l'extrémité (12) d'un élément d'entraînement, tel que la tige de piston d'un cylindre pneumatique, hydraulique ou similaire, en liaison active avec l'articulation à genouillère (11), est prévue sur l'articulation à genouillère (11) de l'entraînement à levier à genouillère (6').

5. Plaque de support selon une des revendications 1 à 4, caractérisée en ce qu'une commande de rappel est prévue sur l'articulation à genouillère (11).

6. Plaque de support selon une des revendications 1 à 5, caractérisée en ce que l'extrémité côté serrage du crochet 1") est dotée d'une vis de pression réglable (18).

7. Plaque de support selon une des revendications 1 à 6, caractérisée en ce que, lors de la disposition de plusieurs dispositifs de serrage en ligne sous la plaque de support (13), ceux-ci sont dotés d'un élément d'entraînement commun agissant sur un élément de liaison, tel une tige de manoeuvre ou similaire.
